# EUROPÄISCHE PATENTSCHRIFT

(11) **EP 0 016 455 B1**
(45) Veröffentlichungstag und Bekanntmachung des Hinweises auf die Patenterteilung: **07.04.1982**
(21) Anmeldenummer: 80101405.1
(22) Anmeldetag: 18.03.1980
(51) Int. Cl.: A47J 41/00, B65D 81/38

(54) **Isolierbehälter für Getränkedosen, insbesondere Bierdosen**
Insulating container for beverage cans, in particular beer cans
Contenant isolant pour boîtes de boisson, en particulier boîtes de bière

(30) Priorität: 22.03.1979 DE 2911200
(43) Veröffentlichungstag der Anmeldung: 01.10.1980
(73) Patentinhaber: Adolf Böhl Schrauben- und Kunststoffwerk GmbH & Co., D-5920 Bad Berleburg 4 (DE)
(72) Erfinder: Riecke, Ernst Hermann, Ing. grad., D-5920 Bad Berleburg (DE)
(74) Vertreter: Schlee, Richard, Dipl.-Ing.

## Beschreibung

Die Erfindung bezieht sich auf einen Isolierbehälter, vorzugsweise in Form einer bauchig gewölbten FaBattrappe, für Getränke, insbesondere Bier, enthaltende Dosen mit einer Kapazität von mehreren Litern, wobei der aus einem Mantel und einem Boden bestehende lsolierbehälter an seiner Oberseite offen ist und eine eingesetzte Dose an ihrem oberen Rand mit geringem Spiel umschließt.

Der Bierkonsum aus groBen Dosen mit Inhalten von 3,8 oder 4,0 oder 5,0 Liter ist weit verbreitet und setzt sich immer mehr durch. Die Dose wird meist in einen lsolierbehälter eingesetzt, der als FaBattrappe ausgebildet ist. An der freiliegenden Oberseite wird an der Dose eine Zapfarmatur angebracht, die eine Kohlensäurepatrone enthält, so daß der Doseninhalt unter Druck gesetzt werden kann und dadurch das Bier nach oben aus der Dose herausgedrückt wird. Die Dosen werden in einem Kühlschrank aufbewahrt, was bei der angegebenen Dosengröße noch gut möglich ist. Der lsolierbehälter bewirkt, daß das im Kühlschrank abgekühlte Bier (oder sonstige Getränk) noch mehrere Stunden kühl bleibt.

Bekannt (DE-U- 67 52193) ist ein Isoliermantel, an den ein Boden angeformt ist. Die Dosen werden in diesen lsoliermantel von oben her eingesetzf. Die lichte Weite der oberen Öffnung ist an eine bestimmte Dosengröße angepaßt. Wenn ein größerer Spalt zwischen Öffnung und Dose vermieden werden soll, können nur zylindrische Dosen einer bestimmten Größe, z.B. 3,8-Liter-Dosen, in den Kühlmantel eingesetzt werden, nicht jedoch Dosen mit verschiedenen Größen, z.B. 3,8-Liter-Dosen und 5-Liter-Dosen.

Bekannt ist auch ein Isolierbehälter zur Aufnahme einer Spirituosenflasche (CH-A-502 243), der in seinem oberen Bereich zur Anpassung an die Form der Flasche eingezogen ist und der einen lösbaren Boden aufweist. Die kühlzuhaltende Flasche wird bei abgenommenem Boden in den Isolierbehälter eingeschoben, wonach der Boden am Behältermantel befestigt wird. Dieser bekannte Isolierbehälter ist nur für die spezielle Flaschenform und FlaschengröBe geeignet, für die er bestimmt ist.

Schließlich Ist auch ein Isolierbehälter bekannt (DE-A-2 018 018), der im Prinzip demjenigen gleicht, der in dem zuvor abgehandelten Dokument (CH-A-502243) beschrieben ist. Zur Anpassung an verschieden dicke Flaschenhälse ist in einer oberen, vom Flaschenhals durchragten Öffnung des lsolierbehälters eine elastische Dichtung, z.B. aus Schaumgummi, angeordnet. Der lsolierbehälter hat jedoch keine Mittel, die es gestatten, Dosen oder andere Gefäße verschiedener Höhe so einsetzen zu können, daß ihre oberen Ränder auf gleicher Höhe liegen.

Der Erfindung liegt die Aufgabe zugrunde, einen Isollerbehätter zu schaffen, der für Dosen verschiedener Größe geeignet ist, ohne daß an dem lsollerbehälter Teile ausgewechselt werden müssen. Dabei soll die obere Öffnung eng an den oberen Durchmesser der Dose angepaßt sein.

Diese Aufgabe wird bei einem Isolierbehälter der eingangs genannten Art dadurch gelöst, daß der Boden am Mantel lösbar angebracht ist, derart, daß er umkehrbar und in beiden Lagen am Mantel arretierbar ist, und auf beiden Seiten Abstützflächen für eine aufsitzende Dose aufweist, die auf der einen Seite des Bodens höher sind als auf der anderen Seite, und daß der lichte Durchmesser der unteren Öffnung größer ist als der lichte Durchmesser der oberen Öffnung.

Bei einem so ausgebildeten Isolierbehälter können größere Dosen von unten her in den Isolierbehälter eingeführt werden, nachdem der Boden abgenommen wurde. Kleinere Dosen können wie bisher schon von oben her eingesetzt werden. 3,8-Liter-Dosen, 4,0-Liter-Dosen und 5,0-Liter Dosen haben die Eigenart, daß sie an ihren oberen Enden gleiche Durchmesser haben. Die Dosen mit größerem Rauminhalt jedoch, insbesondere 5,0-Liter-Dosen, sind zur Erhöhung der Kapazität gewölbt ausgebildet, so daß der größte Durchmesser der Dose größer ist als der Durchmesser am oberen Ende der Dose. Wollte man solche Dosen von oben her einsetzen, so müßte die obere Öffnung wesentlich größer ausgeführt werden als der Durchmesser des oberen Dosenendes. Dies würde einen großen Spalt zwischen Dosenrand und oberer Offnung ergeben, was unerwünscht ist und auch den Isoliereffekt beeinträchtigt. Aufgrund des erfindungsgemäßen Einführens großer Dosen von unten her erreicht man auch bei großen Dosen einen engen Anschluß des Isolierbehälters an den oberen Rand der Dose. Der umdrehbare Deckel ermöglicht die Unterbringung verschieden hoher Dosen im gleichen Isolierbehälter, wobei bei diesen verschieden hohen Dosen das obere Abschlußblech in die Ebene des oberen Randes des Isolierbehälters zu liegen kommt. Dieser Effekt wird ohne einen Einlegeboden erreicht, der bei Einsatz höherer Dosen beiseite gelegt werden muß, sondern durch einen Deckel, der stets vorhanden ist.

Der Boden kann auf verschiedene Art und Weise befestigt werden. Besonders vorteilhaft ist ein Bajonettverschluß gemäß Anspruch 2, da sich solche Verschlüsse leicht an Kunststoffteilen herstellen lassen und ohne Hilfswerkzeug befestigbar sind.

Bei der Ausführungsform des Deckels nach Anspruch 3 ändert sich auch bei Umdrehen des Deckels die Gesamthöhe des Isolierbehälters nicht, so daß dieser Isolierbehälter bei den verschiedenen Dosengrößen in die gleiche Tropfschale gestellt werden kann. Die Ausführungsform des Bodens nach Anspruch 4 bringt den Vorteil, daß das verhältnismäßig große Gewicht der Dose nicht auf den Mantel übertragen werden muß, sondern über den Boden unmittelbar auf der Standfläche abgestützt wird. Zentrierränder gemäß dem Anspruch 5 am Boden gestatten eine exakte Fixierung der Dosen auch an ihren unteren Enden und dadurch eine exakte Ausrichtung auf den Isolierbehälter. Im Boden angeordnete Grifflöcher gemäß Anspruch erleichtern das Einsetzen und Lösen des Bodens. Anstelle von Grifflöchern könnten auch andere Handhabungshilfen vorgesehen werden, z.B. Vorsprünge.

Im Anspruch 7 sind Abmessungen für den Durchmesser der oberen Öffnung und der unteren Öffnung sowie für die Nutzhöhe angegeben. Diese Abmessungen sind an genormte Dosengrößen mit Inhalten von 3,8 und 4,0 und 5,0 Liter angepaßt. Man wird selbstverständlich in Anpassung an diese genormten Dosengrößen die Durchmesser der Öffnungen so wählen, daß ein gewisses Spiel vorhanden ist und keinesfalls ein Klemmen eintreten kann.

Wenn, was üblich und an sich bekannt ist, am oberen Ende des Kühlmantels eine horizontale ringförmige Randfläche vorhanden ist, ist es vorteilhaft, eine solche Randfläche gemäß Anspruch 8 mit Rippen abzustützen, die Führungsflächen aufweisen, die eine von unten eingesetzte Dose in die obere Öffnung leiten. Dadurch wird das Einsetzen der Dosen wesentlich erleichtert.

Der Mantel und eventuell auch der Boden bestehen gemäß Anspruch 9 vorzugsweise aus Strukturschaum. Strukturschaum hat gute Isoliereigenschaften, da der Kunststoff Hohlräume enthält. Strukturschaum hat die weitere Eigenschaft, daß die äußeren Bereiche porenfrei sind, so daß eine große Festigkeit erreicht wird und auch eine für die hygienische Pflege des Mantels geeignete Oberfläche vorhanden ist. Dies hat für den Gebrauch wesentliche Vorteile im Vergleich mit Isolierbehältern mit Einsätzen aus aufgeschäumtem Polystyrol, z.B. Styropor. Solches Material ist ein wenig fest und bröckelt im Laufe der Zeit ab. Eine Reinigung von Styropor-Teilen ist nur schwer möglich. Alle diese Nachteile sind durch die Bildung des Mantels aus Strukturschaum vermieden. Der Boden kann, da er keine nennenswerte Isolieraufgabe hat, als Kunststoffspritzteil ausgebildet werden.

Wie an sich bekannt, können am oberen Rand des Mantels Ausschnitte gemäß Anspruch 11 vorhanden sein, was die Verwendung von Zapfarmaturen mit nach unten geführtem Auslaufrohr gestattet.

In der Zeichnung ist ein Ausführungsbeispiel der Erfindung dargestellt. Es zeigen :
Figur 1 in perspektivischer Darstellung mit Blickrichtung schräg von oben einen erfindungsgemäßen Isolierbehälter mit eingesetzter Dose, auf der sich eine Zapfarmatur befindet und mit einer Tropfschale als Untersatz für den Isolierbehälter,
Figur 2 einen vertikalen diametralen Schnitt durch den Isolierbehälter, der eine Dose mit kleinerer Kapazität enthält,
Figur 3 eine teilweise Innenansicht gemäß den Pfeilen 111-111 in Fig. 2,
Figur 4 einen der Fig. 2 entsprechenden diametralen Schnitt, wobei eine größere Dose in den Isolierbehälter eingesetzt ist und
Figur 5 eine Ansicht des Bodens in Richtung des Pfeiles V in Fig. 4.

Der Isolierbehälter ist insgesamt mit M bezeichnet. Innerhalb des Isolierbehälters befindet sich eine Dose 1, an der eine Zapfarmatur 2 mit nach unten geneigtem Auslaufrohr3 angeordnet ist. Der Isolierbehälter steht in einer Vertiefung 4 einer Tropfschale 5. Die Beschaffenheit des Isolierbehälters M soll nachfolgend anhand der weiteren Figuren betrachtet werden.

Der Isolierbehälter M besteht aus einem Mantel 6 und einem Boden 7. Der Mantel 6 ist aus Strukturschaum gefertigt. Strukturschaum hat bekanntlich die Eigenschaft, daß Wände aus Strukturschaum eine mittlere poröse Schicht und im wesentlichen porenfreie Randschichten aufweist. Dadurch haben Teile aus Strukturschaum eine gute Isolierfähigkeit und trotzdem eine hohe Festigkeit und auch eine dichte Oberfläche. Der Mantel 6 ist aus zwei gleichen Schalen zusammengesetzt, die längs vertikalen Fugen miteinander verbunden sind, vorzugsweise durch Klebung.

Der Mantel 6 ist als Faßattrappe ausgebildet und hat eine dementsprechend bauchige Form. An die Außenseite sind Ringe 8 bis 11 angeformt. Diese Ringe sollen Faßreifen symbolisieren. Strukturschaum eignet sich auch gut zur Imitation von Holz, so daß der Isolierbehälter M als Holzfaßattrappe ausgebildet werden kann, wie dies in Fig. 1 angedeutet ist.

Der Mantel 6 hat eine obere Öffnung 12 mit einem Durchmesser d₁ und eine untere Öffnung 13 mit einem Durchmesser d₂. Der Durchmesser d₂ ist größer als der Durchmesser d1. Die untere Öffnung 13 ist mit dem Boden 7 verschließbar, wobei zur Verriegelung ein Bajonettverschluß vorgesehen ist. Dieser Bajonettverschluß besteht aus winkelförmigen Rastvertiefungen 14 an der Innenseite des Mantels 6 und aus Vorsprüngen 15 (siehe Fig. 5) am Boden 7. Die winkelförmigen Rastvertiefungen 14 haben einen breiten Einführungsteil 14a und einen schmalen Verriegelungsteil14b. Die Breite des Einführungsteiles 14a ist gleich der Breite der Vorsprünge 15, während die Breite der Rastvertiefungen 14 gleich der Dicke der Vorsprünge 15 ist. Wie man aus den Schnitten nach den Fig. 2 und 4 ersehen kann, befinden sich die Vorsprünge 15 in der Höhenmitte des Bodens 7. Insgesamt sind vier Rastvertiefungen 14 vorhanden, wobei an jeder Hälfte des Mantels zwei solcher Rastvertiefungen angeordnet sind. Bei dieser Art der Anordnung können die beiden Hälften des Mantels spiegelbildlich ausgebildet werden, so daß man nur eine Ausschäumform für eine Hälfte benötigt, um einen kompletten Mantel herzustellen.

Der Boden 7 hat zwei Abstützflächen, nämlich eine schmale ringförmige Abstützfläche 16 und eine kreisförmige Abstützfläche 17. Die Abstützfläche 16 ist von einem Zentrierrand 18 umgeben, der den Durchmesser d₃ aufweist. Die Abstützfläche 17 ist von einem Zentrierrand 19 umgeben, der den Durchmesser d₄ hat. Der Höhenabstand h₁ der Abstützfläche 16 vom Bodenrand 20 ist größer als der Höhenabstand h₂ der Abstützfläche 17 vom Bodenrand 21.

Die Abstützfläche 17 befindet sich an einer Wand 22, in der Grifflöcher 23 und 24 angeordnet sind. Diese Wand ist von einem Ring 25 umgeben, der seinerseits an einem Ring 26 sitzt.

Der Boden 7 kann als Kunststoff-Spritzteil ausgebildet sein. Vorzugsweise ist in die Wand 22 eine Beschriftung eingeformt. Auf der unteren Wandfläche22a befindet sich z.B. die Beschriftung « 4 Liter und auf der Abstützfläehe 17 die Beschriftung «5 Liter». Ferner können Drehrichtungspfeile angebracht sein, die die Drehbewegungen für das Lösen und für das Verriegeln des Bodens 7 angeben (siehe Fig. 5).

Am oberen Ende des Mantels 6 befinden sich einander diametral gegenüberliegend Ausschnitte 27 und 28 für den Durchgang eines Zapfrohres. Die obere Öffnung 12 ist von einer horizontalen Randfläche 29 umgeben, die durch Rippen abgestützt sein kann. Auch die Ausschnitte 27, 28 sind durch Rippen 30, 31 abgestützt, deren Endflächen (Anlaufflächen) 30a und 31a ohne Stufe in den Rand der oberen Öffnung 12 auslaufen. An der Innenseite des Manteis 6 befindet sich eine kreisrunde Erhebung 32, in die ein Firmenemblem 33 eingeformt ist.

Der Isolierbehälter wird wie folgt gebraucht.

Wenn kleinere Dosen, also z.B. 4-Litter-Dosen 1 verbraucht werden sollen, wird der Boden 7 so eingesetzt, wie in Fig. 2 dargestellt, d.h. derart, daß die Abstützfläche 17 nach oben gewendet ist. Die Dose 1 wird von oben her in den Mantel 6 eingeführt. Sie zentriert sich mit ihrem unteren Rand an dem Zentrierrand 19 des Bodens. Ihre Oberseite 1a befindet sich dann auf dem Niveau des oberen Randes des Mantels 6. Der Durchmesser der oberen Öffnung 12 ist an dem genormten Durchmesser der Dose 1 so angepaßt, daß kein nennenswerter Spalt zwischen Dose und oberer horizontaler Randfläche 29 vorhanden ist.

Nach dem Einsetzen wird die Zapfarmatur 2 aufgesetzt. Der isolierbehälter wird in eine Tropfschale 5 gestellt, wonach der Bierkonsum beginnen kann. Das Gewicht der Dose 1 stützt sich über den Boden 7 unmittelbar auf der Tropfschale 5 ab, d.h. der Mantel 6 wird mit dem Gewicht der Dose nicht belastet. Dies erreicht man dadurch, daß der untere Rand 20 des Bodens in der gleichen Ebene oder noch ein wenig tiefer liegt als der untere Rand des Mantels 6.

Die Dose 1 wird in gut gekühltem Zustand eingesetzt. Da der aus Strukturschaum bestehende Mantel 6 gut isoliert, bleibt das Bier mehrere Stunden kalt.

In Fig. 4 ist der Zustand gezeigt, wenn eine große Dose, z.B. eine 5-Liter-Dose 34, in den Mantel 6 eingesetzt ist. In diesem Fall ist der Boden 7 gegenüber der Situation nach Fig. 2 umgedreht, d.h. in diesem Fall ist die schmale Abstützfläche 16 nach oben gewendet. Diese Fläche liegt tiefer als die Abstützfläche 17 bei der Situation nach Fig. 2, so daß auch eine etwas längere Dose so untergebracht werden kann, daß ihre Oberseite 34a jedenfalls auf Höhe des oberen Randes des Mantels 6 liegt.

Die Dose 34 ist bauchig gewölbt, jedoch ist ihr oberer Durchmesser gleich wie der obere Durchmesser der kleineren Dose 1. Der untere Durchmesser d₅ der Dose 34 ist größer als der obere Durchmesser und auch größer als der Durchmesser d₁ der oberen Öffnung 12. Im übrigen ist der größte Durchmesser der Dose im Bereich der Wölbung des Dosenmantels 34b vorhanden. Die Dose kann deshalb nicht von oben her durch die Öffnung 12 eingeführt werden. Sie wird bei gelöstem Boden 7 von unten her eingeführt. Dank der Anlaufflächen 30a und 31 a (siehe Fig. 2) wird die Dose in den Bereich der oberen Öffnung 12 geführt. Wenn die Dose eingeführt ist, wird der Boden 7 aufgesetzt und durch eine Drehbewegung in Richtung des Pfeiles « anziehen » (siehe Fig. 5) verriegelt. Das Anziehen und Lösen des Bodens ist bequem möglich, indem mit Daumen und Zeigefinger oder Mittelfinger in die Grifflöcher 23 und 24 eingegriffen wird.

## Patentansprüche

1. Isolierbehälter (M), vorzugsweise in Form einer bauchig gewölbten Faßattrappe, für Getränke, insbesondere Bier, enthaltende Dosen (1, 34) mit einer Kapazität von mehreren Litern, wobei der aus einem Mantel (6) und einem Boden (7) bestehende Isolierbehälter (M) an seiner Oberseite offen ist und eine eingesetzte Dose (1, 34) an ihrem oberen Rand mit geringem Spiel umschließt, dadurch gekennzeichnet, daß der Boden (7) am Mantel (6) lösbar angebracht ist, derart, daß er umkehrbar und in beiden Lagen am Mantel (6) arretierbar ist, und auf beiden Seiten Abstützflächen (16, 17) für eine aufsitzende Dose (1, 34) aufweist, die auf der einen Seite des Bodens (7) höher sind als auf der anderen Seite, und daß der lichte Durchmesser (d₂) der unteren Öffnung (13) größer ist als der lichte Durchmesser (dᵢ) der oberen Öffnung (12).

2. lsolierbehälter nach Anspruch 1, dadurch gekennzeichnet, daß der Boden (7) durch einen Bajonettverschluß am Mantel (6) gehalten ist, wobei vorzugsweise am Boden (7) Vorsprünge (15) und an der Innenseite des Mantels (6) winkelförmige Rastvertiefungen (14) angeordnet sind, z.B. vier Vorsprünge (15) und vier Rastvertiefungen (14).

3. Isolierbehälter nach einem der vorhergehenden Ansprüche, dadurch gekennzeichnet, daß bei beiden Lagen des Bodens (7) der jeweils untere Rand (20 bzw. 21) des Bodens (7) auf gleicher Höhe relativ zum Mantel (6) liegt.

4. lsollerbehälter nach einem der vorhergehenden Ansprüche, dadurch gekennzeichnet, daß der jeweils untere Rand (20 bzw. 21) des Bodens (7) auf gleicher Höhe mit dem unteren Rand des Mantels (6) oder ein wenig tiefer liegt.

5. Isolierbehälter nach einem der vorhergehenden Ansprüche, dadurch gekennzeichnet, daß der Boden (7) Zentrierränder (18, 19) für aufliegende Dosen (1, 34) aufweist.

6. Isolierbehälter nach einem der vorhergehenden Ansprüche, dadurch gekennzeichnet, daß der Boden (7) von Grifflöchern (23, 24) durchbrochen ist, vorzugsweise von zwei symmetrisch zur Bodenmitte angeordneten Grifflöchern.

7. Isolierbehälter nach einem der vorhergehenden Ansprüche, dadurch gekennzeichnet, daß der lichte Durchmesser (d₁) der oberen Öffnung (12) ca. 160 mm, der lichte Durchmesser (d₂) der unteren Öffnung (13) ca. 175 mm und die Nutzhöhe je nach Lage des Bodens (7) ca. 230 mm bzw. ca. 245 mm beträgt.

8. Isolierbehälter nach einem der vorhergehenden Ansprüche, dadurch gekennzeichnet, daß im Bereich der oberen Öffnung (12) eine nach innen ragende horizontale Randfläche (29) vorhanden ist, die durch angeformte innere Rippen (30, 31) abgestützt wird, wobei die Rippen (30, 31) Anlaufflächen (30a, 31a) für einzuführende Dosen (34) aufweisen, welche Anlaufflächen (30a, 31a) stufenlos in den Innenrand der horizontalen Randfläche (29) auslaufen.

9. Isolierbehälter nach einem der vorhergehenden Ansprüche, dadurch gekennzeichnet, daß der Mantel (6) und eventuell auch der Boden (7) aus Strukturschaum, vorzugsweise Polystyrolschaum oder Polyurethanschaum, bestehen.

10. Isolierbehälter nach einem der vorhergehenden Ansprüche, dadurch gekennzeichnet, daß der Boden (7) ein Kunststoff-Spritzteil ist.

11. Isolierbehälter nach einem der vorhergehenden Ansprüche, dadurch gekennzeichnet, daß am oberen Rand des Mantels (6) ein, vorzugsweise zwei einander diametral gegenüberliegende Ausschnitte (27, 28) für den Durchgriff des Auslaufrohres (3) einer Zapfarmatur (2) angeordnet ist bzw. sind.

## Claims

1. Insulating container (M), preferably in the form of a bellied, mock barrel, for cans (1, 34) containing drinks, especially beer, and having a capacity of several litres, the insulating container (M), which consists of a casing (6) and a base (7), being open at its top and enclosing an inserted can (1, 34) at its upper edge with little play, characterised in that the base (7) is detachably secured to the casing (6) such that it is reversible and can be locked in two positions on the casing (6) and is provided on both sides with support surfaces (16, 17) for a seated can (1, 34), which support surfaces (16, 17) are higher on one side of the base (7) than on the other side and that the inside diameter (d₂) of the lower opening (13) is greater than the inside diameter (dᵢ) of the upper opening (12).

2. Insulating container according to claim 1, characterised in that the base (7) is secured to the casing (6) by a bayonet catch, projections (15) preferably being arranged on the base (7) and angular retaining recesses (14) on the inside of the casing (6), e.g. four projections (15) and four retaining recesses (14).

3. Insulating container according to one of the preceding claims, characterised in that the respective lower edge (20 or 21) of the base (7) is located at the same height relative to the casing (6) in both positions of the base (7).

4. Insulating container according to one of the preceding claims, characterised in that the respective lower edge (20 or 21) of the base (7) is located at the same height as the lower edge of the casing (6) or a little lower.

5. Insulating container according to one of the preceding claims, characterised in that the base (7) is provided with centering edges (18, 19) for seated cans (1, 34).

6. Insulating container according to one of the preceding claims, characterised in that the base (7) is pierced with finger holes (23, 24), preferably by two finger holes arranged symmetrically with respect to the centre of the base.

7. Insulating container according to one of the preceding claims, characterised in that the inside diameter (d₁) of the upper opening (12) is approximately 160 mm, the inside diameter (dg) of the lower opening (13) is approximately 175 mm and the effective height is approximately 230 mm or approximately 245 mm according to the position of the base (7).

8. Insulating container according to one of the preceding claims, characterised in that an inwardly projecting, horizontal marginal surface (29) is provided in the region of the upper opening (12) and is supported by inner ribs (30, 31) which are formed on and which are provided with butting faces (30a, 31a) for cans (34) which are to be inserted, which butting faces (30a, 31a) terminate without a step in the inner edge of the horizontal marginal surface (29).

9. Insulating container according to one of the preceding claims, characterised in that the casing (6) and possibly also the base (7) consist of structural foam, preferably expanded polystyrene or polyurethane foam.

10. Insulating container according to one of the preceding claims, characterised in that the base (7) is a plastic moulded part.

11. Insulating container according to one of the preceding claims, characterised in that one, preferably two diametrically opposite cutaway portions (27, 28) for the passage of the outlet tube (3) of a tapping fitting (2) is or are arranged at the upper edge of the casing (6).

## Revendications

1. Réceptacle isolant (M), de préférence sous la forme d'un simulacre de tonneau ventru, pour des boîtes (1, 34), contenant des boissons, notamment de la bière, et ayant une capacité de plusieurs litres, ce réceptacle isolant (M), constitué par une paroi latérale (6) et un fond (7), ayant sa face supérieure ouverte et entourant avec un faible jeu, au niveau de son bord supérieur, une boîte (1, 34), qui y est engagée, caractérisé en ce que le fond (7) est adapté de façon amovible à la paroi latérale (6), de manière qu'il soit réversible et puisse être immobilisé dans deux positions sur ladite paroi latérale (6), et qu'il présente, sur ses deux faces, des surfaces d'appui (16, 17), pour la boîte (1, 34), qui sont plus hautes, sur une face du fond (7) que sur son autre face, et que le diamètre interne (d₂) de l'ouverture inférieure (13) est supérieur au diamètre intérieur (dᵢ) de l'ouverture supérieure (12).

2. Réceptacle isolant selon la revendication 1, caractérisé en ce que le fond (7) est retenu à la paroi latérale (6) par un verrouillage à baïonnette, des saillies (15) étant disposées de préférence sur le fond (7), et des encoches anguleuses (14), sur la face interne de la paroi latérale (6), par exemple quatre saillies (15) et quatre encoches (14).

3. Réceptacle Isolant selon l'une des revendications précédentes, caractérisé en ce que, pour les deux positions du fond (7), le bord inférieur (20 ou 21) du fond (7) se trouve à la même hauteur par rapport à la paroi latérale (6).

4. Réceptacle isolant selon l'une des revendications précédentes, caractérisé en ce que le bord inférieur (20 ou 21) du fond (7) se trouve à la même hauteur que le bord inférieur de la paroi latérale (6) ou bien un peu plus bas.

5. Réceptacle isolant selon l'une des revendications précédentes, caractérisé en ce que le fond (7) présente des rebords de centrage (18, 19) pour les boîtes (1, 34).

6. Réceptacle isolant selon l'une des revendications précédentes, caractérisé en ce que le fond (7) est traversé par des trous de prise (23, 24), de préférence par deux trous de prise disposé8 symétriquement par rapport au centre du fond.

7. Réceptacle isolant selon l'une des revendications précédentes, caractérisé en ce que le diamètre intérieur (dᵢ) de l'ouverture supérieure (12) est d'environ 160 mm, le diamètre intérieur (d₂) de l'ouverture inférieure (13) est d'environ 175 mm, et la hauteur utile est, selon la position du fond (7), d'environ 230 mm ou d'environ 245 mm.

8. Réceptacle isolant selon l'une des revendications précédentes, caractérisé en ce que, au voisinage de l'ouverture supérieure (12), se trouve une surface marginale, horizontale (29), qui fait saillie vers l'intérieur, et qui est supportée par des nervures internes (30, 31), venues de moulage, les nervures (30, 31) présentant des surfaces d'engagement (30a, 31a) pour les boîtes à introduire (34), lesdites surfaces d'engagement (30a, 31a) aboutissant sans discontinuité dans le bord interne de la surface marginale, horizontale (29).

9. Réceptacle isolant selon l'une des revendications précédentes, caractérisé en ce que la paroi latérale (6), ainsi éventuellement que le fond (7) sont constitués en matériau alvéolaire, de préférence en mousse de polystyrène ou en mousse de polyuréthane.

10. Réceptacle isolant selon l'une des revendications précédentes, caractérisé en ce que le fond (7) est une pièce en matière synthétique réalisée par injection.

11. Réceptacle isolant selon l'une des revendications précédentes, caractérisé en ce que, sur le bord supérieur de la paroi latérale (6), est ou sont disposées une, et de préférence deux entailles (27, 28), diamétralement opposées l'une à l'autre, pour le passage du tuyau d'écoulement (3) d'une robinetterie de distribution (2).
